# EUROPÄISCHE PATENTSCHRIFT

(11) **EP 1 710 863 B1**
(45) Veröffentlichungstag und Bekanntmachung des Hinweises auf die Patenterteilung: **17.10.2007**
(21) Anmeldenummer: 06110712.4
(22) Anmeldetag: 06.03.2006
(51) Int. Cl.: H01R 4/36

(54) **Mit einer Drahtschutzfeder versehenes elektrisches Kontaktelement**
Electrical contact element having wire protection spring
Elément de contact avec un ressort de protection du fil

(30) Priorität: 08.04.2005 DE 202005005548 U
(43) Veröffentlichungstag der Anmeldung: 11.10.2006
(73) Patentinhaber: Weidmüller Interface GmbH & Co. KG, 32758 Detmold (DE)
(72) Erfinder: Neese, Christian, 33602, Bielefeld (DE); Beymann, Jürgen, 32758, Detmold (DE); Rabbe, Klaus, 37671, Höxter (DE)
(74) Vertreter: Dantz, Jan Henning

(56) Entgegenhaltungen:
- EP-A- 1 434 312
- DE-A1- 2 644 867
- DE-U- 1 656 714
- JP-A- 62 020 265

## Beschreibung

Die vorliegende Erfindung betrifft ein mit einer Drahtschutzfeder versehenes elektrisches Kontaktelement, mit einem Gehäuseteil, das ein Sackloch zur Aufnahme der Drahtschutzfeder sowie eine seitliche Gewindebohrung zum Eindrehen einer Klemmschraube aufweist, mit der ein in die Drahtschutzfeder eingeführter elektrischer Leiter festklemmbar ist.

Um zu verhindern, dass ein eingeführter elektrischer Leiter beim Festklemmen mittels der Klemmschraube beschädigt wird, kommt eine Drahtschutzfeder zum Einsatz, die den Leiter teilweise umhüllt und an der sich die Klemmschraube abstützt.

Ein derartiges Kontaktelement ist aus der EP 1 434 312 A2 bekannt. Die darin gezeigte und beschriebene Drahtschutzfeder ist als U-förmiger Bügel ausgebildet, dessen einer Schenkel mit einem abgewinkelten Ende in ein Loch einer Seitenwand des Gehäuseteiles ragt, wodurch eine axiale Verschiebesicherung der Drahtschutzfeder hergestellt wird.

Allerdings gestaltet sich die Montage der Drahtschutzfeder etwas umständlich. Dies trifft in noch stärkerem Maße auf eine Demontage zu, da der abgewinkelte Endbereich mit einem geeigneten Werkzeug aus dem Loch heraus gedrückt werden muss, um die Drahtschutzfeder herausziehen zu können.

Im übrigen sind besondere Anforderungen an die Materialeigenschaften dieser Drahtschutzfeder gestellt, da diese beim Einstecken in das Sackloch relativ stark zusammengedrückt werden muss, so dass ausreichend hohe Rückstellkräfte erforderlich sind, um die zusammen gedrückten Schenkel auseinander zu spreizen und das abgewinkelte Ende in dem Loch einrasten zu lassen.

Alles in allem ist die bekannte Drahtschutzfeder nicht geeignet, eine hinsichtlich der Kosten optimierte Herstellung zu ermöglichen. Dies ist vor allem deshalb problematisch, weil gattungsgemäße Kontaktelemente als Serienteile in großen Stückzahlen hergestellt werden.

Probleme bei der Montage der Drahtschutzfeder ergeben sich auch bei einem gattungsfremden Kontaktelement, das aus der DE 198 04 702 C1 bekannt ist. In dieser Schrift wird vorgeschlagen, die Drahtschutzfeder mittels seitlicher, widerhakenförmiger Anformungen im Gehäuseteil zu verrasten, wobei sich diese Anformungen in das Gehäusematerial eingraben. Hierbei sind naturgemäß Verformungskräfte zu überwinden, die eine einfache und schnelle Montage behindern.

Der vorliegenden Erfindung liegt daher die Aufgabe zugrunde, ein Kontaktelement der gattungsgemäßen Art so weiter zu entwickeln, dass seine Drahtschutzfeder einfach und kostengünstig montier- bzw. demontierbar ist.

Diese Aufgabe wird durch ein Kontaktelement mit den Merkmalen des Anspruchs 1 gelöst.

Durch diese konstruktive Ausgestaltung ist zum einen eine sehr einfache Montage möglich, da die Drahtschutzfeder ohne großen Kraftaufwand in das Sackloch einsteckbar ist, und zum anderen eine ausreichende Verrastung gewährleistet, die einen sicheren Halt der Drahtschutzfeder im Gehäuseteil garantiert.

Nach einer vorteilhaften Weiterbildung der Erfindung ist vorgesehen, die beiden, sich an die Ausbauchung anschließenden Schenkel, ausgehend von der Ausbauchung, sich im Sinne eines Aufspreizens verlaufen zu lassen, wobei ein kürzerer Schenkel mit einer freien Kante an der Wandung des Sackloches unter Druck an der der Drahtschutzfeder innewohnenden Rückstellkräfte anliegt.

Als seitliche Ausnehmung des Sackloches, in die die Ausbauchung ragt, kann eine Bohrung vorgesehen sein, die parallel zur Gewindebohrung verläuft, in die eine Klemmschraube eindrehbar ist. Aus fertigungstechnischen Gründen sind die Gewindebohrung und die Bohrung in dieselbe Wandung des Gehäuseteiles eingebracht.

Bei Durchführung der Bohrung bis in den gegenüber liegenden Wandungsbereich des Gehäuseteiles bildet die Bohrungsspitze eine weitere seitliche Ausnehmung, in die die Ausbauchung ragt, so dass die Drahtschutzfeder an zwei sich gegenüber liegenden Seiten sowohl axial gesichert wie auch verdrehgesichert einliegt.

Weitere vorteilhafte Ausbildungen der Erfindung sind in den Unteransprüchen gekennzeichnet.

Ausführungsbeispiele der Erfindung werden nachfolgend anhand der beigefügten Zeichnungen beschrieben.

Es zeigen:
- Figur 1: ein erfindungsgemäßes Kontaktelement in einer perspektivischen Ansicht
- Figur 2: eine Seitenansicht des Kontaktelementes
- Figur 3: einen Längsschnitt durch das Kontaktelement gemäß der Linie III - III in Figur 2
- Figur 4: eine Draufsicht auf das Kontaktelement

- Figur 5: ein weiteres Ausführungsbeispiel der Erfindung in einer geschnittenen Seitenansicht

In den Figuren ist ein mit einer bügelförmigen Drahtschutzfeder 4 versehenes elektrisches Kontaktelement dargestellt, das insgesamt mit dem Bezugszeichen 1 versehen ist.

Dieses Kontaktelement 1 weist ein Gehäuseteil 2 auf, an das sich bei dem in den Figuren 1 bis 4 gezeigten Beispiel ein Kontaktstift 3 anschließt, während bei dem in der Figur 5 gezeigten Beispiel statt des Kontaktstiftes 3 eine Kontaktbuchse 13 vorgesehen ist.

In dem Gehäuseteil 2, sich in axialer Richtung zum Kontaktstift 3 bzw. zur Kontaktbuchse 13 erstreckend, ist ein Sackloch 12 vorgesehen, in dem eine etwa U-förmige Drahtschutzfeder 4 verschiebe- und verdrehgesichert einliegt, die sich am Grund des Sackloches 12 abstützt.

Die Drahtschutzfeder 4 ist an ihrem der Einführöffnung für einen elektrischen Leiter gegenüber liegenden, dem Grund des Sackloches 12 zugewandten Endbereich als Ausbauchung 5 geformt, an die sich jeweils ein Schenkel 6, 7 anschließt.

Diese Schenkel 6, 7 sind, ausgehend von der Ausbauchung 5 gespreizt, wobei der Schenkel 7 kürzer ist als der Schenkel 6 und mit einer Kante 8 an der Wandung des Sackloches 12 anliegt. Durch entsprechende Umformung des kürzeren Schenkels 7 ist dieser im Querschnitt der Querschnittskontur des Sackloches 12 angepasst, so dass die Kante 8 über ihre gesamte Länge oder nahezu gesamte Länge unter Reibschluss an der Wandung des Sackloches 12 anliegt.

Zum Festklemmen eines nicht dargestellten elektrischen Leiters, der von oben in die Sacklochbohrung 12 bzw. die Drahtschutzfeder 4 eingesteckt wird, ist in dem Gehäuseteil 2 eine Gewindebohrung 11 eingebracht, die quer zum Sackloch 12 verläuft und in die eine gleichfalls nicht gezeigte Klemmschraube einschraubbar ist. Diese Klemmschraube stützt sich an dem längeren Schenkel 6 der Drahtschutzfeder 4 ab und drückt diesen gegen die gegenüber liegende Wandung des Sackloches 12 bzw. gegen den kürzeren Schenkel 7.

Im unteren Bereich des Sackloches 12 ist eine Bohrung 10 vorgesehen, die parallel zur Gewindebohrung 11 ausgerichtet ist und die eine Ausnehmung bildet, in die die Ausbauchung 5 hinein ragt. Die Bohrung 10 ist bis in den gegenüber liegenden Wandungsbereich des Gehäuseteiles 2 geführt, wobei eine sich ergebende Bohrungsspitze 9 ebenfalls eine solche Ausnehmung bildet, zur Aufnahme eines Teils der Ausbauchung 5.

Der durch das Einliegen der Ausbauchung 5 in der Bohrung 10 bzw. der Bohrungsspitze 9 gebildete Formschluss führt zu einer Verschiebe- und Verdrehsicherung der Drahtschutzfeder 4, so dass diese vor einem Einsetzen und Festklemmen des elektrischen Leiters unverlierbar in dem Gehäuseteil 2 gehalten ist.

### Bezugszeichenliste

- 1: Kontaktelement
- 2: Gehäuseteil
- 3: Kontaktstift
- 4: Drahtschutzfeder
- 5: Ausbauchung
- 6: Schenkel
- 7: Schenkel
- 8: Kante
- 9: Bohrungsspitze
- 10: Bohrung
- 11: Gewindebohrung
- 12: Sackloch
- 13: Kontaktbuchse

## Patentansprüche

1. Mit einer Drahtschutzfeder (4) versehenes elektrisches Kontaktelement (1), mit einem Gehäuseteil (2), das ein Sackloch (12) zur Aufnahme der etwa U-förmigen Drahtschutzfeder (4) sowie eine seitliche Gewindebohrung (11) zum Eindrehen einer Klemmschraube aufweist, mit der ein in die Drahtschutzfeder (4) einführbarer elektrischer Leiter festklemmbar ist, **dadurch gekennzeichnet, dass** die Drahtschutzfeder (4) an ihrem der Einführöffnung für den Leiter gegenüber liegenden Endbereich als Ausbauchung (5) geformt ist, die in zumindest eine seitliche Ausnehmung (9, 10) des Sackloches (12) ragt.

2. Kontaktelement nach Anspruch 1, **dadurch gekennzeichnet, dass** die sich an die Ausbauchung (5) anschließenden Schenkel (6, 7), ausgehend von der Ausbauchung (5) gespreizt sind.

3. Kontaktelement nach Anspruch 1 oder 2, **dadurch gekennzeichnet, dass** der der Gewindebohrung (11) gegenüber liegende kürzere Klemmschenkel (7) mit einer Kante (8) an der Wandung des Sackloches (12) unter Druck der Rückstellkräfte der Drahtschutzfeder (4) anliegt.

4. Kontaktelement nach einem der vorhergehenden Ansprüche, **dadurch gekennzeichnet, dass** der kürzere Schenkel (7) in seiner Querschnittskontur der Krümmung des Sackloches (12) angepasst ist.

5. Kontaktelement nach einem der vorhergehenden Ansprüche, **dadurch gekennzeichnet, dass** an zwei sich gegenüber liegenden Seiten der Sacklochwandung Ausnehmungen vorgesehen sind, in die die Ausbauchung (5) ragt.

6. Kontaktelement nach einem der vorhergehenden Ansprüche, **dadurch gekennzeichnet, dass** eine Ausnehmung durch eine Bohrung (10) gebildet ist.

7. Kontaktelement nach einem der vorhergehenden Ansprüche, **dadurch gekennzeichnet, dass** die zweite Ausnehmung durch eine Bohrungsspitze (9) gebildet ist.

8. Kontaktelement nach einem der vorhergehenden Ansprüche 6 oder 7, **dadurch gekennzeichnet, dass** die Bohrung (10) parallel zur Gewindebohrung (11) verläuft.

9. Kontaktelement nach einem der vorhergehenden Ansprüche 6 bis 8, **dadurch gekennzeichnet, dass** die Gewindebohrung (11) und die Bohrung (10) in derselben Seite des Gehäuseteiles (2) vorgesehen sind.

10. Kontaktelement nach einem der vorhergehenden Ansprüche, **dadurch gekennzeichnet, dass** die Drahtschutzfeder (4) sich am Grund des Sackloches (12) abstützt.

## Claims

1. An electrical contact element (1) having a wire protection spring (4) with a housing part (2) having a blind hole (12) for receiving the approximately U-shaped wire protection spring (4) and a lateral tapped hole (11) for taking a clamping screw which is able to clamp an electrical conductor which can be inserted into the wire protection spring (4),
**characterised in that**
the end area of the wire protection spring (4) opposite the insertion opening for the conductor has a barrel-shaped section (5) which projects into at least one lateral recess (9, 10) in the blind hole (12).

2. A contact element in accordance with claim 1,
**characterised in that**
the legs (6, 7) adjoining the barrel-shaped section (5) splay out from the barrel section (5).

3. A contact element in accordance with claim 1 or 2,
**characterised in that**
an edge (8) of the shorter clamp leg (7) located opposite the tapped hole (11) lies adjacent to the wall of the blind hole (12) under the pressure of the restoring force of the wire protection spring (12).

4. A contact element in accordance with one of the preceding claims,
**characterised in that**
the cross-sectional outline of the shorter leg (7) matches the curvature of the blind hole (12).

5. A contact element in accordance with one of the preceding claims,
**characterised in that**
provided on two opposite sides of the blind hole wall are recesses into which the barrel-shaped section (5) projects.

6. A contact element in accordance with one of the preceding claims,
**characterised in that**
one recess takes the form of a hole (10).

7. A contact element in accordance with one of the preceding claims,
**characterised in that**
the second recess takes the form of a tip (9) of a hole.

8. A contact element in accordance with one of preceding claims 6 or 7,
**characterised in that**
the hole (10) runs parallel to the tapped hole (11).

9. A contact element in accordance with one of preceding claims 6 to 8,
**characterised in that**
the tapped hole (11) and the hole (10) are provided in the same side of the housing part (2).

10. A contact element in accordance with one of the preceding claims,
**characterised in that**
the wire protection spring (4) rests on the base of the blind hole (12).

## Revendications

1. Elément de contact électrique (1) doté d'un ressort de protection du fil (4°), avec une partie de boîtier (2) qui comprend un trou borgne (12) pour recevoir le ressort de protection du fil (4°) à peu près en forme de U ainsi qu'un alésage fileté latéral (11) pour visser une vis de serrage, avec laquelle un conducteur électrique pouvant être introduit dans le ressort de protection du fil (4°) peut être bloqué, **caractérisé en ce que** le ressort de protection du fil (4°) est conçu sous la forme d'un bombement (5) sur son extrémité se trouvant à l'opposé de l'orifice d'insertion du conducteur, lequel bombement fait saillie dans au moins un évidement (9, 10) latéral du trou borgne (12).

2. Elément de contact selon la revendication 1, **caractérisé en ce que** les branches (6, 7) se raccordant au bombement (5) sont écartées à partir du bombement (5).

3. Elément de contact selon la revendication 1 ou 2, **caractérisé en ce que** la branche de serrage (7) la plus courte se trouvant en face de l'alésage fileté (11) avec un bord sur la paroi du trou borgne (12) se trouve sous la pression des forces de rapport du ressort de protection du fil (4).

4. Elément de contact selon une des revendications précédentes, **caractérisé en ce que** la plus petite branche (7) est adaptée au niveau du contour de sa coupe transversale à la courbure du trou borgne (12).

5. Elément de contact selon une des revendications précédentes, **caractérisé en ce que** des évidements, dans lesquels le bombement fait saillie, sont prévus sur deux côtés se faisant face de la paroi du trou borgne.

6. Elément de contact selon une des revendications précédentes, **caractérisé en ce qu'**un évidement est conçu par un alésage (10).

7. Elément de contact selon une des revendications précédentes, **caractérisé en ce que** le second évidement est conçu par une pointe d'alésage (9).

8. Elément de contact selon une des revendications précédentes 6 ou 7, **caractérisé en ce que** l'alésage (10) est parallèle à l'alésage fileté (11).

9. Elément de contact selon une des revendications précédentes 6 ou 8, **caractérisé en ce que** l'alésage fileté (11) et l'alésage (10) sont prévus du même côté de la partie de boîtier.

10. Elément de contact selon une des revendications précédentes, **caractérisé en ce que** le ressort de protection du fil (4) s'appuie sur le fond du trou borgne (12).
